# EUROPÄISCHE PATENTSCHRIFT

(11) **EP 0 224 891 B1**
(45) Veröffentlichungstag und Bekanntmachung des Hinweises auf die Patenterteilung: **01.06.1988**
(21) Anmeldenummer: 86116606.4
(22) Anmeldetag: 28.11.1986
(51) Int. Cl.: F02M 69/00

(54) **Kraftstoff-Einspritzanlage für gemischverdichtende Brennkraftmaschinen**
Fuel injection device for a compressed-mixture internal-combustion engine
Installation d'injection de carburant pour moteur à combustion interne à mélange comprimé

(30) Priorität: 06.12.1985 DE 3543111
(43) Veröffentlichungstag der Anmeldung: 10.06.1987
(73) Patentinhaber: AUDI AG, 85045 Ingolstadt (DE)
(72) Erfinder: Krömer, Günter, Dipl.-Ing., D-7100 Heilbronn (DE)
(74) Vertreter: Speidel, Eberhardt

(56) Entgegenhaltungen:
- DE-A- 2 915 786
- DE-A- 2 940 237
- FR-A- 2 331 686
- FR-A- 2 407 353
- US-A- 4 334 513
- A.T.Z. AUTOMOBILTECHNISCHE ZEITSCHRIFT, Band 85, Nr. 6, Juni 1983, Seiten 382-383, Schwäbisch Gmünd, DE; M. SCHÄFER: "Einspritz-System"
- REVUE TECHNIQUE AUTOMOBILE, Nr. 440, Januar 1984, Seiten 189-190, Boulogne-Billancourt, FR

## Beschreibung

Die Erfindung bezieht sich auf eine Kraftstoff-Einspritzanlage gemäss dem Obergriff des Anspruchs 1.

Bei Kraftstoff-Einspritzanlagen dieser Art (vgl. FR-A-2 331 686) kann sich die angestrebte Korrelation zwischen gemessener Luftmenge und eingespritzter Kraftstoffmenge im Laufe der Zeit, beispielsweise infolge Verschleiss an den beweglichen Teilen, wie der Luftmessklappe und ihrer Lagerung oder der Anlagestelle zwischen Luftmessklappe und dem Steuerkolben des Kraftstoffzumessventils, verändern. Diese Veränderung geht meist in Richtung auf mageres Gemisch, d.h. es wird weniger Kraftstoff zugemessen, als der angesaugten Luftmenge entspricht. Diese Abmagerung macht sich vor allem im Leerlauf bemerkbar, wo die Kraftstoffmenge an sich schon sehr gering ist, so dass es zu einem Absinken der Leerlaufdrehzahl kommt. Dieses Absinken der Leerlaufdrehzahl unter den festgelegten Sollwert wird von dem Leerlauf-Füllungsregler dadurch kompensiert, dass dieser den Bypassquerschnittvergrössert und dadurch eine grössere Luftmenge passieren lässt, was vom Luftmengenmesser erkannt wird, der nun das Kraftstoffzumessventil derart verstellt, dass eine grössere Kraftstoffmenge zugegeben wird, bis die Soll-Leerlaufdrehzahl wieder erreicht ist. Wenn nun aber z.B. infolge des genannten Verschleisses eine sehr starke Abmagerung eingetreten ist, kann es vorkommen, dass trotz voller Öffnung des Bypassquerschnittes kein zündfähiges Gemisch mehr gebildet wird und der Motor beim Anhalten des Fahrzeuges ausgeht.

Der Erfindung liegt die Aufgabe zugrunde, die durch Verschleiss oder sonstige Umstände erfolgte Abmagerung des Leerlauf-Kraftstoff-Luft-Gemisches mit einfachen Mitteln zu beheben.

Diese Aufgabe wird erfindungsgemäss durch die im Kennzeichen des Anspruchs 1 angegebenen Merkmale gelöst.

Durch den erfindungsgemässen Vorschlag wird bei Annäherung des Stellers der Leerlauf-Füllungsregelung an seine obere Verstellgrenze die zugemessene Kraftstoffmenge durch Verringerung des Druckes in den zweiten Kammern der Differenzdruck-Regel-Ventile vergrössert, womit sich die Leerlaufdrehzahl erhöht und der Leerlauf-Füllungsregler wieder in seinen normalen Regelbereich gelangt.

Die Steuerung des Elektromagnetventils durch den Leerlauf-Füllungsregler kann auch dann eingesetzt werden, wenn durch Verschleiss oder sonstige Einflüsse ein zu fettes Gemisch gebildet wird, so dass die vorbestimmte Leerlaufdrehzahl auch bei voll geschlossenem Steller nicht eingehalten werden kann, also die Ist-Leerlaufdrehzahl über der Soll-Leerlaufdrehzahl liegt. In diesem Falle gibt der Leerlauf-Füllungsregler bei Annäherung des Stellers an seine untere Verstellgrenze (geschlossene Stellung) dem Elektromagnetventil in der Rücklaufleitung ein Signal, um dessen Querschnitt zu verringern und damit die Zumessung einer geringen Kraftstoffmenge zu bewirken.

Das Elektromagnetventil kann, wie an sich bekannt, als Taktventil ausgebildet sein, dessen Tastverhältnis durch den Leerlauf-Füllungsregler im Sinne einer Sprungfunktion veränderbar ist.

Ein Ausführungsbeispiel der Erfindung wird im folgenden unter Bezugnahme auf die Zeichnungen beschrieben. Es zeigt:
Fig. 1 eine schematische Darstellung einer Kraftstoff-Einspritzanlage, und
Fig. 2 ein Diagramm, aus dem die Arbeitsweise des Leerlauf-Füllungsreglers hervorgeht.

Es sei zunächst auf Fig. 1 Bezug genommen, in der ein Saugrohr 1 dargestellt ist, das einen konischen Abschnitt 2 aufweist, in welchem ein Luftmengenmesser in Form einer schwenkbaren Stauklappe 3 angeordnet ist. Stromab der Stauklappe 3 ist in dem Saugrohr 1 eine willkürlich betätigbare Drosselklappe 4 angeordnet. Die Strömungsrichtung der Verbrennungsluft ist durch den Pfeil 5 veranschaulicht. Die um den Drehpunkt 6 schwenkbare Stauscheibe 3 wirkt auf einen Steuerkolben 7 eines Kraftstoffzumess- und Mengenteilerventils 8. Der Steuerkolben 7 ist in einer Bohrung 9 verschiebbar und begrenzt mit dieser einen Ringraum 10, der durch einen Kanal 11 und eine Kraftstoffleitung 12 mit einer Kraftstoffpumpe 13 verbunden ist, die Kraftstoff aus einem Kraftstoffbehälter 14 ansaugt. Von der Wand der Bohrung 9 gehen Steuerschlitze 15 aus, die von dem Steuerkolben 7 übersteuert werden. Jedem Steuerschlitz 15 ist ein Differenzdruckregelventil 16 nachgeschaltet, das zwei durch eine Membran 17 voneinander getrennte Kammern, nämlich eine Oberkammer 18 und eine Unterkammer 19, aufweist. Die Oberkammer 18 steht mit dem Steuerschlitz 15 in Verbindung und die Unterkammer 19 ist einerseits über eine feste Drossel 20 mit der Kraftstoffleitung 12 und andererseits mit einer Rücklaufleitung 21 verbunden. Die Membran 17 steuert die Öffnung einer Einspritzleitung 22 und steht unter der Wirkung einer Feder 23, welche bestrebt ist, die Membran von der Mündung der Einspritzleitung 22 wegzudrükken. Die Stirnfläche des Steuerkolbens 7 begrenzt einen Druckraum 24, der über eine in Abhängigkeitvon Betriebsparametern veränderliche Drossel 25 mit der Kraftstoffleitung 12 in Verbindung steht. Der Druck im Druckraum 24 dient als Rückstellkraft für den Kolben 7 und die Stauscheibe 3 und kann durch die Drossel 25 z.B. für die Warm- laufanreicherun^{g} und/oder zur Höhenkorrektur verändertwerden. In der Rücklaufleitung 21 ist ein elektromagnetisches Taktventil 26 angeordnet, das durch eine elektrische Steuereinrichtung 27 ansteuerbar ist.

Die dargestellte Einspritzanlage ist mit einer Leerlauf-Füllungsregelung ausgestattet, die aus einer die Drosselklappe 4 umgehenden Bypassleitung 30 besteht, welche von einem Steiler in Form eines elektromagnetischen Taktventils 31 beherrscht ist, das seine Taktsignale von einem Leerlauf-Füllungsregler 32 erhält, in den unter anderem die Leerlauf-Drehzahl eingegeben wird und in dem eine bestimmte Soll-Leerlaufdrehzahl gespeichert ist, die mit der Ist-Leerlaufdrehzahl verglichen wird, und der bei Abweichung des Istwertes vom Sollwert an den Steller 31 ein Signal gibt, um bei zu geringer Ist-Leerlaufdrehzahl den Querschnitt der Bypassleitung 30 zu vergrössern bzw. bei zu hoher Ist-Leerlaufdrehzahl den Querschnitt zu verkleinern.

Der Leerlauf-Füllungsregler 32 gibt ausserdem über eine Leitung 33 ein Signal an die Steuereinrichtung 27 des Elektromagnetventils 26, wenn sich der Steller 31 seiner voll geschlossenen oder voll geöffneten Stellung nähert.

Die Wirkungsweise der dargestellten Kraftstoff-Einspritzanlage ist folgende:

Im Betrieb wird durch das Saugrohr 1 Luft angesaugt, durch die die Stauscheibe 3 aus ihrer Ruhelage ausgelenkt wird. Entsprechend der Grösse der Auslenkung wird der Steuerkolben 7 des Zumess-und Mengenteilerventils 8 verschoben, der durch Veränderung des freien Querschnitts der Steuerschlitze 15 die durch die Leitungen 22 zu den Einspritzventilen strömende Kraftstoffmenge zumisst. Um das Kraftstoff-Luft-Gemisch entsprechend den Betriebskenngrössen der Brennkraftmaschine anfetten oder abmagern zu können, ist eine Änderung der auf den Steuerkolben 7 wirkenden Rückstellkraft mit Hilfe der veränderlichen Drossel 25 erforderlich. Im Leerlauf wird der Brennkraftmaschine Verbrennungsluft durch die Bypassleitung 30 zugeführt. Diese Luftmenge verursacht eine Auslenkung der Stauscheibe 3 und eine entsprechende Verschiebung des Steuerkolbens 7, wodurch eine zur Leerlaufluftmenge proportionale Kraftstoffmenge eingespritzt wird. Die Leerlauf- drehzahl ist somit von der Grösse des freien Querschnitts der Bypassleitung 30 bestimmt. Dieser Querschnitt kann nun, wie vorher beschrieben, durch den Steller 31 verändert werden, wenn die Ist-Leerlaufdrehzahl nicht der Soll-Leerlaufdrehzahl entspricht. Diese Abweichung wird im Leerlaufdrehzahl 32 festgestellt. Der Leerlaufregler 32 hat einen Regelbereich, der aus dem Diagramm gemäss Fig. 2 ersichtlich ist. Hierbei ist auf der Abszisse der Steuerstrom I und auf der Ordinate die Leerlaufluftmenge Q aufgetragen und der normale Regelbereich schraffiert dargestellt. Es sei angenommen, dass die Soll-Leerlaufdrehzahl einem Steuerstrom von 100 mA entspricht, der ein bestimmtes Tastverhältnis und damit eine bestimmte Stellung des Stellers 31 bewirkt. Wenn die in den Leertauf-Füttungsregter 32 eingespeiste Ist-Leerlaufdrehzahl unter der Soll-Leerlaufdrehzahl liegt, so wird dem Leerlauf-Füllungsregler 31 ein höherer Steuerstrom zugeführt, der bewirkt, dass das Tastverhältnis des Stellers, d.h. das Verhältnis von Öffnungsdauer zur Schliessdauer, und damit der freigegebene Querschnitt der Bypassleitung 30 vergrössert wird. Dadurch wird die Leerlaufluftmenge vergrössert und eine entsprechend grössere Kraftstoffmenge zugeteilt, was eine Erhöhung der Leerlaufdrehzahl zur Folge hat, die dann der Soll-Drehzahl entspricht. Wenn jedoch die Leerlaufdrehzahl so weit abgesunken ist, dass selbst bei voller Öffnung des Stellers 31 keine Anhebung der Leerlaufdrehzahl auf die Soll-Drehzahl erreicht werden kann, der Leerlaufregler 32 also beispielsweise am Punkt A im Diagramm gemäss Fig. 2 angelangt ist, so würde bei einem Anhalten des Fahrzeuges die Brennkraftmaschine stehenbleiben, da kein zündfähiges Gemisch mehr vorhanden ist. Um dies zu vermeiden, gibt der Leerlaufregler 32 dann, wenn er sich der Grenze A nähert, ein Signal an die elektrische Steuereinrichtung 27 des Elektromagnetventils 26, um dieses so weit zu öffnen, dass der Druck in den Unterkammern 19 der Differenzdruckventile absinkt und die Druckdifferenz an den Steuerschlitzen 15 die Zumessung einer grösseren Kraftstoffmenge bewirkt. Dies wiederum hat eine Erhöhung der Leerlauf- drehzahl zur Folge, so dass der Leerlauf-Füllungsregler 32 im Diagramm in Fig. 2 vom PunktA nach links regeln kann und wieder im Sinne einer Regelung der Leerlaufdrehzahl auf den Sollwert arbeiten kann. Wenn umgekehrt die Leerlaufdrehzahl zu hoch ist und der Regler 32 an seiner anderen Grenze B angelangt ist, in der der Bypasskanal 30 voll geschlossen ist, ohne dass eine Verringerung der Leerlaufdrehzahl auf den Sollwert erreicht werden konnte, so wird wiederum von dem Leerlauf- Füllungsregler 32 ein Signal an die Steuereinrichtung 27 gegeben, um nun das Elektromagnetventil 26 so weit zu schliessen, dass durch den dabei bewirkten Druckaufbau in den Unterkammern 19 und die entsprechende Verringerung des Differenzdruckes an den Steuerschlitzen 15 eine verringerte Kraftstoffmenge eingespritzt wird.

Dies hat eine Verringerung der Leerlaufdrehzahl zur Folge, so dass der Regler 32 im Diagramm gemäss Fig. 2 wieder von dem Punkt B nach rechts regeln und die Leerlaufdrehzahl durch Veränderung des Tastverhältnisses des Stellers 31 auf den Sollwert einregeln kann.

Das Tastverhältnis des Taktventils 26 hat normalerweise einen mittleren Wert, so dass eine Vergrösserung als auch eine Verringerung des Tastverhältnisses und damit eine Vergrösserung bzw. eine Verringerung des Querschnitts der Rücklaufleitung 21 durch die Steuereinrichtung 27 möglich ist. Da es genügt, den Druck in den Unterkammern 19 bei Annäherung des Stellers 31 an seine Grenzlage sprungartig zu verändern, also bei zu magerem Leerlaufgemisch eine bestimmte Anfettung und bei zu fettem Leerlaufgemisch eine bestimmte Abmagerung zu erreichen, braucht das Tastverhältnis auch nur im Sinne einer Sprungfunktion verändert zu werden.

## Patentansprüche

1. Kraftstoff-Einspritzanlage für gemischverdichtende Brennkraftmaschinen mit einem Saugrohr (1 ), in dem eine gegen eine Rückstellkraft verschwenkbare Luftmessklappe (3) und eine willkürlich betätigbare Drosselklappe (4) hintereinander angeordnet sind, einem Mengenteiler mit einem von der Luftmessklappe (3) verschiebbaren Ventilkörper (7), der eine der Anzahl der Einspritzventile entsprechende Anzahl von Steuerschlitzen (15) steuert, einem die Druckdifferenz über jeweils einen Steuerschlitz (15) steuernden Regelventil mit zwei Kammern (18, 19), von denen die erste Kammer (18) vom Kraftstoffdruck stromab des Steuerschlitzes (15) beaufschlagt ist und die zweite Kammer (19) einerseits über eine feste Drossel (20) mit der Kraftstoffteitung vor dem Steuerschlitz (15) und andererseits mit einer Rücklaufleitung (21) in Verbindung steht, in der ein Elektromagnetventil (26) angeordnet ist, und mit einer die Drosselklappe (4) umgehenden Bypassleitung (30), deren Querschnitt durch einen Steller (31) einstellbar ist, dessen Stellung von einem Leerlauf-Füllungsregler (32) bestimmt ist, der die Ist- und Sollwerte der Leerlaufdrehzahl vergleicht und bei Abweichung des Istwertes vom Sollwert eine entsprechende Verstellung des Stellers (31) bewirkt, dadurch gekennzeichnet, dass das in der Rücklaufteitung (21) angeordnete Elektromagnetventil (26) mit dem Leerlauf-Füllungsregler (32} derart verbunden ist, dass es bei einem Signal desStellers (31) bei dessen Annäherung an seine obere Verstellgrenze (volle Öffnung) im Öffnungssinn beaufschlagt wird.

2. Kraftstoff-Einspritzanlage nach Anspruch 1, dadurch gekennzeichnet, dass der Leerlauf-Füllungsregler (32) so ausgebildet ist, dass er bei Annäherung des Stellers (31) an seine untere Verstellgrenze (geschlossene Stellung) dem Elektromagnetventil (26) ein Signal gibt, um dessen Querschnitt zu verringern.

3. Kraftstoff-Einspritzanlage nach Anspruch 1 oder 2, dadurch gekennzeichnet, dass das Elektromagnetventil (26) in an sich bekannter Weise als Taktventil ausgebildet ist, dessen Tastverhältnis durch den Leerlauf-Füllungsregler (32) im Sinne einer Sprungfunktion veränderbar ist.

## Claims

1. A fuel injection system for a mixture- compressing internal combustion engine with an air intake duct (1), an air flow measuring flap (3) pivotable against a restoring force and an arbitrarily operable throttle valve (4) arranged one behind the other within said duct, a fuel metering device with a valve member (7) displaceable by said flap (3), said valve member (7) controlling control slots (15) equal in number to the number of injection valves, a control valve for each control slot (15) controlling the pressure differential across said slot (15), said control valve comprising two chambers (18,19), the first chamber (18) being subject to the fuel pressure downstream of the slot (15) and the second chamber (19) being subject on one hand by way of a fixed restrictor (20) with the fuel line upstream of the slot (15) and on the other hand in connection with a fuel return line (21) which comprises an electromagnet valve (26), and with a bypass line (39) bypassing the throttle valve (4) and comprising a regulator (31 ) for adjusting the cross sectional area of the bypass line, the position of said regulator being determined by an idle-stabilizer (32) which compares the actual idle speed with a nominal idle speed and effects an adjustment of said regulator if the actual value deviates from the nominal value, characterized in that the electromagnetic valve (26) arranged in the return line (21 ) is connected to the idle-stabilizer (32) in such way that it is acted upon in the opening sense by a signal of the regulator (31) when approaching its upper adjustment limit (full opening).

2. A fuel injection system according to claim 1, characterized in that the idle-stabilizer (32) is designed in such way that upon the regulator (31 ) approaching ist lower limit of adjustment (closed position) it gives the electromagnetic valve (26) a signal for decreasing its cross sectional area.

3. A fuel injection system according to claim 1, characterized in that in a known manner the electromagnetic valve (26) is designed as a clock pulse valve whose pulse ratio can be changed by the idle-stabilizer (32) according to a step function.

## Revendications

1. Installation d'injection de carburant pour moteur à combustion interne à mélange comprimé avec une tubulure d'admission (1) dans laquelle sont disposés un volet de mesure de débit d'air (3) pivotant et soumis à une force de rappel, suivie d'un papillon (4) à commande quelconque; avec un doseur-distributeur renfermant un élément de soupape (7) coulissant commandé par le volet de mesure de débit d'air (3) et qui découvre plus ou moins un certain nombre de fentes de distribution (15) correspondant au nombre d'injecteurs; avec une soupape de régulation pilotant la différence de pression respectivement par une fente de distribution (15) à deux chambres (18, 19) dont la première (18) est soumise à la pression du carburant située en aval de la fente de distribution (15) et la deuxième (19) communique d'une part, via un étranglement fixe (20), avec la conduite de carburant située en amont de la fente de distribution (15) et d'autre part avec une conduite de retour (21 ) sur laquelle est intercalée une soupape électromagnétique (26); et avec une conduite by-pass (30), contournant le papillon (4), la section de cette conduite by-pass pouvant être réglée par un positionneur (31 ) dont la position est déterminée par un actuateur de régulation de vitesse ralentie (32) comparant la valeur réelle et la valeur de consigne du régime de ralenti et donne un réglage adéquat du positionneur (31 ) si la valeur réelle diffère de la valeur de consigne; l'installation est caractérisée par le fait que l'électrovanne (26) intercalée sur la conduite de retour (21 ) est raccordée à l'actuateur de régulation de vitesse ralentie (32) de telle sorte qu'il soit actionné dans le sens d'ouverture lorsqu'il reçoit un signal du positionneur (31 ), au moment où ce dernier s'approche de sa limite de réglage supérieure (pleine ouverture).

2. L'installation d'injection de carburant réalisée conformément à la Revendication 1 est caractérisée par le fait que l'actuateur de régulation de vitesse ralentie (32) est conçu de telle sorte que, lorsque le positionneur (31 ) s'approche de sa limite de réglage inférieure (position fermée), il transmettre un signal à l'électrovanne (26) pour en réduire la section.

3. L'installation d'injection de carburant réalisée conformément à la Revendication 1 ou 2 est caractérisée par le fait que l'électrovanne (26) est conçue, de la manière généralement connue, sous forme de soupape de fréquence dont le taux d'impulsions peut être modifié par l'actuateur de régulation de vitesse ralentie (32) suivant une fonction échelon.
